# EUROPÄISCHE PATENTSCHRIFT

(11) **EP 0 327 547 B1**
(45) Veröffentlichungstag und Bekanntmachung des Hinweises auf die Patenterteilung: **22.07.1992**
(21) Anmeldenummer: 87906736.1
(22) Anmeldetag: 20.10.1987
(51) Int. Cl.: F02D 1/02

(54) **REGELANORDNUNG FÜR EIN KRAFTSTOFFEINSPRITZSYSTEM EINER BRENNKRAFTMASCHINE**
REGULATING ARRANGEMENT FOR A FUEL INJECTION SYSTEM OF AN INTERNAL COMBUSTION ENGINE
AGENCEMENT DE REGULATION POUR SYSTEME D'INJECTION DE CARBURANT DE MOTEUR A COMBUSTION INTERNE

(30) Priorität: 20.10.1986 DE 3635557
(43) Veröffentlichungstag der Anmeldung: 16.08.1989
(73) Patentinhaber: Elsbett, Ludwig, D-91161 Hilpoltstein (DE); Elsbett, Günter, D-91161 Hilpoltstein (DE); Elsbett, Klaus, D-91161 Hilpoltstein (DE)
(72) Erfinder: Elsbett, Ludwig, D-91161 Hilpoltstein (DE); Elsbett, Günter, D-91161 Hilpoltstein (DE); Elsbett, Klaus, D-91161 Hilpoltstein (DE)
(86) Internationale Anmeldenummer: DE8700471
(87) Internationale Veröffentlichungsnummer: WO8802810

(56) Entgegenhaltungen:
- EP-A- 0 009 475
- EP-A- 0 041 939
- AT-B- 369 138
- DE-A- 2 947 631
- DE-A- 3 307 265
- DE-A- 3 401 458
- FR-A- 2 152 182
- FR-A- 2 495 225
- GB-A- 2 044 488
- GB-A- 2 085 965
- US-A- 3 230 946

## Beschreibung

Regelanordnungen für Kraftstoffeinspritzsysteme, die den Kraftstofförderbeginn und die Kraftstoffmenge drehzahlabhängig regeln, sind bekannt. Dabei handelt es sich (meist) um voneinander getrennte Einheiten, wobei die Einspritzmenge über einen von der Einspritzpumpennockenwelle angetriebenen Fliehkraftregler variiert wird, während der Einspritzbeginn durch Verdrehung der Einspritzpumpen-Nockenwelle relativ zu ihrem Antrieb veränderbar ist. Diese Einrichtungen bauen verhältnismäßig groß, was für den Einbau in den Motorraum eines Kraftfahrzeuges u. U. von Nachteil ist.

Die GB-A-2 085 965 zeigt und beschreibt eine Anordnung, bei der ein Fliehgewichtregler die Einspritzmenge und ein anderer über Raumnocken sowohl Förderbeginn als auch Fördermenge einer Einspritzpumpe einer Brennkraftmaschine beeinflußt.

Aufgabe der Erfindung ist es, eine kleinbauende Regelanordnung zu schaffen, die vorzugsweise in den Zylinderkopf einer Brennkraftmaschine integrierbar sein soll und mit der die Einspritzung optimiert werden kann.

Diese Aufgabe wird durch eine Anordnung mit den kennzeichnenden Merkmalen ,des Hauptanspruches gelöst. Ein Ausführungsbeispiel ist in der folgenden Funktionsbeschreibung mit Hilfe der Zeichnungen näher beschreiben. Fig. 1:

In einem Reglerrahmen (1) ist die Reglerwelle (2) drehbar und die Stellstangen für die Kraftstoffmengenverstellung QE (3) und den Kraftstofförderbeginn FB (4) verschiebbar gelagert. Die Pfeile auf den Stellstangen kennzeichnen jeweils die Schieberichtung für die Nullförderung bzw. den früheren Kraftstofförderbeginn. Wie die Stellstangen auf die Einspritzelemente einwirken, soll hier nicht erläutert werden, da es für die Regelanordnung ohne Bedeutung und somit nicht Gegenstand dieser Erfindung ist.

Die Reglerwelle (2) wird an ihrem freien Ende durch ein Wellenrad (36) über ein Zwischenrad von der Nockenwelle des zu regelnden Motors, die parallel neben der Reglerwelle verläuft und in der Zeichnung der Übersichtlichkeit halber nicht gezeigt wird, angetrieben. Durch dieses Zwischengetriebe ist ein Übersetzungsverhältnis, vorzugsweise ins Schnelle, zwischen beiden Wellen möglich. Auf der Reglerwelle (2) sind zwei, vorzugsweise baugleiche, Fliehkraft versteller (5a und 5b montiert, deren Fliehgewichte (6) auf die Schiebehülsen (7) eine mit steigender Drehzahl wachsende Kraft in Pfeilrichtung ausüben. Hierdurch wird der FB-Hebel (8), der durch die Zugfeder (9) gegen die Hülse (7) gedrückt wird, seinerseits in Pfeilrichtung weggedrückt und verschiebt damit die Stellstange für den Kraftstofförderbeginn (4) über einen auf dieser angebrachten Anschlag (10) gegen eine Druckfeder (11) in Richtung auf einen früheren Kraftstofförderbeginn.

Ebenso wird der Qe-Hebel (12) in Pfeilrichtung gedrückt und bewegt die Stellstange für die Kraftstoffmehgenverstellung (3) über einen auf dieser angebrachten Anschlag (13) gegen die Druckfeder (14) und vermindert damit die eingespritzte Kraftstoffmenge. Andererseits wirkt auf das andere Ende des Qe-Hebels (12) ebenfalls eine Kraft, die abhängig von der Stellung des Gashebels (15) ist, der in Leerlaufstellung gezeigt wird und über ein Federpaket aus Leerlauffeder (16) und Abregelfeder (17) mit dem Qe-Hebel (12) verbunden ist. Die Leerlauffeder (16) ist so bemessen, daß sie nur im Bereich der Leerlaufdrehzahl arbeitet. Bei höheren Drehzahlen, die man durch Verstellen des Gashebels (15) in Pfeilrichtung erreicht, ist sie auf Anschlag zusammengedrückt. Die Abregelfeder (17) ist vorgespannt und wird erst weiter zusammengedrückt, wenn der Fliehkraftversteller (5a) diese Vorspannung überwinden kann. Die Vorspannung ist so bemessen, daß dies erst im Abregelbereich bei Erreichen der Höchstdrehzahl der Fall ist; d. h. der Regler arbeitet im Bereich zwischen Leerlauf und Abregelung als Füllungsregler, wobei die Füllung abhängig ist von der Gashebelstellung. Für Anwendungsfälle, die eine reine Drehzahlregelung erfordern, wird die Feder (17) nicht vorgespannt. Die maximale Drehzahl wird durch einen einstellbaren Anschlag (18) begrenzt. Die Leerlaufdrehzahl wird durch einen Anschlaghebel (19) bestimmt. Eine automatische Leerlaufanhebung (ALA) wird durch einen Dehnstoffthermostaten (20) erreicht, der sich bei tiefen Temperaturen zusammenzieht, wodurch die Zugfeder (21) den Anschlag in Richtung "höhere Drehzahl" verstellt. Bei höheren Temperaturen wird jedoch der Dehnstoffthermostat nicht mehr zur Regelung herangezogen; ein mit Schrauben (31) eingestellter Anschlag verhindert ein Absinken der Leerlaufdrehzahl.

Abgestellt wird über einen weiteren Hebel (22), der durch eine Unterdruckdose (23) in Pfeilrichtung gedrückt wird und an den mit ASA bezeichneten Mechanismus, der auf der Stellstange für die Kraftstoffmengenverstellung (3) angebracht ist, anschlägt und dadurch die Stellstange auf Nullförderung schiebt. Die automatische Startmengenanhebung (ASA), zur Erhöhung der Kraftstoffmenge während der Startphase des Motors, wird folgendermaßen bewirkt: Hat die Stellstange für die Kraftstoffmengenverstellung (3) ihre Nullposition erreicht (Feder 14 auf Block) und wird der Hebel (22) beim Abstellen des Motors weiter in Pfeilrichtung bewegt, dann dreht sich der durch die Zugfeder (25) vorgespannte Anschlaghebel (24) aus seiner schrägen Position in die gestrichelt eingezeichnete Stellung und ermöglicht damit der Stellstange für die Kraftstoffmengenverstellung (3) beim Wiederstart des Motors einen größeren Weg, ehe der Hebel (22) mit seiner als Ausgleichkurve (32) bezeichneten Vorrichtung an einem Stift (26), der auf Hebel (8) angebracht ist, anschlägt. In der gestrichelt gezeichneten Position des Hebels (24) ist die auf ihn durch Feder (25) wirkende Kraft kleiner als die der Feder (14), d. h., daß er erst dann in seine Ausgangstellung zurückkehrt, wenn der Fliehkraftversteller (5a) die Stellstange für die Kraftstoffmengenverstellung (3) über Qe-Hebel (12) und Anschlag (13) in Richtung auf die Nullposition verschiebt und so vom Hebel (22) abhebt. In der Ausgangstellung der ASA (in der Zeichnung mit durchgezogenen Linien gezeichnet) ist die Vorspannkraft der Feder (25) auf den Hebel (24) größer als die Kraft der Feder (14), so daß während des Motorlaufs keine Startmengenanhebung möglich ist.

Mit Hebel (22), der mit seinem unteren Ende den Vollastanschlag bildet, wird die maximal mögliche Kraftstoffmenge drehzahlabhängig begrenzt, indem der auf Hebel (8) montierte Anschlagstift (26) während der drehzahlabhängigen Bewegung des Hebels (8) eine Angleichkurve (32) abtastet, die den Vollastanschlag an Hebel (22) entsprechend verschiebt. Mit Schraube (27) kann die Angleichkurve erniedrigt oder erhöht werden. Ein weiterer, ladedruekabtiängiger Anschlag (LDA) (33) gegen Hebel (22) sorgt dafür, daß bei niedrigem Ladedruck des Turboladers in der Beschleunigungsphase weniger Kraftstoff eingespritzt wird, als durch die Angleichkurve (32) ermöglicht werden würde. Bei vollem Ladedruck fährt der LDA-Anschlag in Pfeilrichtung soweit zurück, daß die Vollastmengenbegrenzung wieder von der Ausgleichskurve bestimmt wird. Bei niedrigen Temperaturen sorgt ein thermostatgesteuerter Kaltstartbeschleuniger (KSB) dafür, daß der Kraftstofförderbeginn auch bei niedrigen Drehzahlen früher gestellt wird. Der Kolben (28) drückt über Hebel (29) und Anschlagstift (30) die Stellstange für den Kraftstofförderbeginn (4) in Pfeilrichtung auf einen früheren Förderbeginn. Der Motor kann auch mechanisch über Hebel (34) abgestellt werden. Der Anschlag (35) wirkt gleichzeitig als Vollastmengenbegrenzung für den Sonderfall, daß die Angleichkurve (32) nicht benötigt wird, wie z. B. beim Generatorbetrieb.

### Verzeichnis für Abbildung und Abbiläungsbeschreibung Fig. 1:

- ALA: = Automatische Leerlaufanhebung
- ASA: = Automatischer Startanschlag
- KSB: = Kaltstartbeschleuniger
- LDA: = Ladedruckanschlag
- MAB: = Mechanischer Absteller
- PAB: = Pneumatischer Absteller

- (1): = Reglerrahmen
- (2): = Reglerwelle
- (3): = Stellstange für Kraftstoffmengenverstellung Qe
- (4): = Stellstange für Kraftstofförderbeginn FB
- (5a): = Fliehkraftversteller für Kraftstoffmenge
- (5b): = Fliehkraftversteller für Kraftstofförderbeginn
- (6): = Fliehgewichte
- (7): = Schiebehülsen
- (8): = Förderbeginnhebel
- (9): = Zugfeder
- (10): = Anschlagstift
- (11): = Druckfeder
- (12): = Kraftstoffmengenhebel
- (13): = Anschlagstift
- (14): = Druckfeder
- (15): = Gashebel
- (16): = Leerlauffeder
- (17): = Abregelfeder
- (18): = Anschlagschraube
- (19): = Anschlaghebel
- (20): = Dehnstoffthermostat
- (21): = Zugfeder
- (22): = Stopphebel
- (23): = Unterdruckdose
- (24): = Anschlaghebel
- (25): = Zugfeder
- (26): = Anschlagstift
- (27): = Anschlagschraube
- (28): = Kolben
- (29): = Hebel
- (30): = Anschlagstift
- (31): = Anschlagschraube
- (32): = Angleichkurve
- (33): = ladedruckabhängiger Anschlag (LDA)
- (34): = Abstellhebel
- (35): = Anschlagschraube
- (36): = Wellenrad

Fig. 2 deutet einen möglichen Einbau der Regelanordnung in den Zylinderkopf (1a) und Zylinderkopfdeckel (37) einer Brennkraftmaschine an. Der Reglerrahmen ist dann identisch mit den Wänden des Zylinderkopfes (1a), die Reglerwelle (2a) liegt parallel zur Nockenwelle (38) (hier ohne Nocken gzeigt) und die Stellstange für Kraftstoffmengenverstellung (3a) ist parallel zu beiden Wellen angedeutet. Die Reglerwelle ist angetrieben über Wellenrad und Zwischenrad (36a). Gashebel (12a) findet seine Fortsetzung im Deckel (37) in (15b) und außerhalb in (15c). Das Dehnstoffthermostat (20a) und die Unterdruckdose (23a) befinden sich am Zylinderkopfdeckel; letztere wirkt über den Stift (23b) auf den Absteller (23c), der im Zylinderkopf untergebracht ist usw. Es ist hiermit der Einbau einer Regelanordnung in den Zylinderkopf einer Brennkraftmaschine angedeutet.

## Patentansprüche

1. Regelanordnung für Verbrennungskraftmaschinen mit einem Kraftstoffeinspritzsystem, wobei sowohl die Kraftstoffmenge QE als auch der Kraftstofförderbeginn FB unter Berücksichtigung betriebsrelevanter Parameter geregelt werden, wobei die drehzahlabhängige Regelung für die Kraftstoffmenge QE und den Kraftstofförderbeginn FB durch zwei Fliehkraftregler (5a, 5b) erfolgt und alle von der Regelanordnung ausgehenden Regelimpulse auf zwei Stellstangen (3, 4) für die Veränderung von der Kraftstoffmenge QE und den Kraftstofförderbeginn FB einwirken, dadurch gekennzeichnet, daß die durch den ersten Fliehkraftregler (5a) betätigte Stellstange (3) für die Kraftstoffmengenverstellung mit der durch den zweiten Fliehkraftregler (5b) betätigten Stellstange (4) für den Förderbeginn über ein Hebelsystem (22, 32, 8) in Wirkverbindung steht, welches zumindest zeitweilig eine Einflußnahme einer Stellstange (3, 4) auf die andere (4, 3) hervorruft.

2. Regelanordnung nach Anspruch 1, dadurch gekennzeichnet, daß die Wirkverbindung zwischen den Stellstangen für die Kraftstoffmengenverstellung und den Kraftstofförderbeginn mit Hilfe einer Kurvenscheibe variiert wird, die über einen Hebel als Anschlag der Stellstange für die Kraftstoffmengenverstellung zur Angleichung der Vollastfördermenge an die jeweilige Drehzahl dient.

3. Regelanordnung nach Anspruch 1 bis 2, dadurch gekennzeichnet, daß zur Startmengenregelung der Vollastanschlag als ein in zwei Stellungen ausschlagender Hebel (24) an der Stellstange (3) für die Kraftstoffmenge QE angebracht ist und daß dieser Hebel (24) in der Normalstellung (ausgezogen gezeichnet) durch eine starke Feder (25) festgehalten wird, deren Kraft nur durch die Gegenkraft eines abstellenden Hebelwerkes (34, 22) überwunden werden kann und daß die dann in der zweiten Stellung vorhandene Federkraft in ihrer Einwirkung auf diesen Hebel (24) so klein ist, daß die Stellstange (3) solange am Anschlag des Stopphebels (22) anliegt, bis durch eine zusätzliche Kraft des Fliehkraftreglers (5a) bei laufendem Motor der Hebel (24) von diesem Stopphebel (22) weggeschoben wird und mittels Rückstellkraft wieder in Normalstellung gelangt.

4. Regelanordnung nach mindestens einem oder mehreren der vorgenannten Ansprüche, dadurch gekennzeichnet, daß zur Kaltstartbeschleunigung ein Thermostat (28) über einen Hebel (29) auf die Stellstange (4) für den Förderbeginn einwirkt.

5. Regelanordnung nach mindestens einem oder mehreren der vorgenannten Ansprüche, dadurch gekennzeichnet, daß zur Anpassung des Leerlaufs an die Motortemperatur ein Thermostat (20) den Anschlag (19) für den Gashebel (15) verstellt.

6. Regelanordnung nach mindestens einem oder mehreren der vorgenannten Ansprüche, dadurch gekennzeichnet, daß zur Angleichung der maximalen Kraftstoffördermenge an den Ladedruck eines Turboladers ein ladedruckabhängiger Versteller (33) über einen Hebel (22) den Anschlag der Stellstange (3) für maximale Kraftstoffmenge QE verstellt.

7. Regelanordnung nach mindestens einem oder mehreren der vorgenannten Ansprüche, dadurch gekennzeichnet, daß die Regelanordnung in den Motor vorzugsweise in den Zylinderkopf integriert ist.

## Claims

1. Control arrangement for combustion engines with a fuel injection system, the fuel amount QE as well as the fuel feed begin FB being controlled, taking into consideration operation-relevant parameters, speed-dependent control for fuel amount QE and fuel feed begin FB being performed by two centrifugal force adapters (5a, 5b) and all control impulses originating from the control arrangement acting on two control rods (3, 4) for changing fuel amount QE and fuel feed begin FB, characterized in that the control rod (3) for feed amount adjustment, activated by the first centrifugal force adapter (5a) is in active connection via a leverage system (22, 32, 8) with control rod (4) for feed begin, activated by the second centrifugal force adapter, a fact which at least occasionally exerts influence of one control rod (3, 4) on the other (4, 3).

2. Control arrangement according to claim 1, characterized in that the active connection between the control rods for fuel amount adjustment and fuel feed begin will be varied by means of a cam disk, serving via lever as control rod limit stop for fuel amount adjustment, for the adjustment of the full load feed amount to the relevant speed.

3. Control arrangement according to claim 1 to 2, characterized in that for start amount control the full load limit stop is mounted to control rod (3) for fuel amount QE as a lever (24) deflecting into two positions, and that this lever (24) will be held in normal position (shown in drawn-out position) by a strong spring (25) whose force can only be overcome by the counterforce of a stopping leverage system (34, 22) and that the spring force existing in the second position will be so small in its effect on this lever (24) that the control rod (3) will be in contact with the limit stop of the stop lever (22) until lever (24) will be pushed away from this stop lever (22) by an additional force of the centrifugal force adapter (5a) when the engine is running and will be put back into normal position by means of restoring force.

4. Control arrangement according to at least one or more of the above mentioned claims, characterized in that for cold start acceleration a thermostat (28) acts via lever (29) on control rod (4) for feed begin.

5. Control arrangement according to at least one or more of the above mentioned claims, characterized in that for adapting idle running to the engine temperature a thermostat (20) adjusts limit stop (19) for accelerator (15).

6. Control arrangement according to at least one or more of the above mentioned claims, characterized in that for adapting the maximum fuel feed amount to the boost pressure of a turbo-supercharger adjustment device (33) dependent on boost pressure will adjust the limit stop of the control rod (3) for maximum fuel amount QE via a lever (22).

7. Control arrangement according to at least one or more of the above mentioned claims, characterized in that the control arrangement will be integrated into the engine, preferably into the cylinder head.

## Revendications

1. Disposition de réglage pour des machines à combustion interne avec un système d'injection de carburant, réglant et la quantité de carburant QE et le départ d'alimentation en carburant FB en considération des paramètres importantes pour le fonctionnement, réglant en dépendance de la vitesse la quantité de carburant QE et le départ d'alimentation en carburant FB à l'aide de deux régulateurs centrifuge (5a, 5b) et faisant agir toutes impulsions de réglage, qui viennet de la disposition de réglage, sur deux tiges d'ajustage (3, 4), l'une pour le changement de la quantité de carburant QE et l'autre pour le départ d'alimentation en carburant FB, caractérisée en ce que la tige d'ajustage du changement de quantité de carburant (3), opérée par le premier régulateur centrifuge (5a), se trouve dans une relation d'action avec la tige d'ajustage du départ d'alimentation en carburant (4), opérée par le deuxième régulateur centrifuge (5b), par moyen d'un système de leviers, ce qui entraîne - au moins pour un certain temps - l'influence d'une tige d'ajustage (3, 4) sur l'autre (4, 3).

2. Disposition de réglage selon revendication 1, caractérisée en ce que la relation d'action entre la tige d'ajustage du changement de quantité de carburant et celle du départ d'alimentation en carburant est variée à l'aide d'un disque à cames, qui, par un levier, sert de butée de la tige d'ajustage du changement de quantité de carburant pour assimiler la quantité d'alimentation à pleine charge à la vitesse correspondante.

3. Disposition de réglage selon revendication 1 à 2, caractérisée en ce que, - pour régler la quantité de départ -, la butée de pleine charge est montée sur la tige d'ajustage de la quantité de carburant QE (3) sous forme d'un levier (24) qui dévie dans deux positions et que dans la position standard (dessinée de façon allongée) ce levier est retenu par un ressort fort (25) dont la force ne peut être surmontée que par la force antagoniste d'un appareil à levier arrêtant (34, 22 ) et que dans la deuxième position la force de ressort est alors si petite en ce qui concerne son action sur ce levier (24) que la tige d'ajustage (3) colle à la butée du levier d'arrêt (22) jusqu'à ce qu'une force supplémentaire du régulateur centrifuge (5a) déplace ce levier (24) du levier d'arrêt (22) lorsque le moteur est en marche, posant ainsi le levier par moyen de force de rappel dans sa position normale.

4. Disposition de réglage selon au moins une ou plusieurs des revendications précédentes, caractérisée en ce qu'un termostat (28) agit sur la tige d'ajustage du départ d'alimentation en carburant (4) par un levier (29) pour accélérer le départ à froid.

5. Disposition de réglage selon au moins une ou plusieurs des revendications précédentes, caractérisée en ce qu'un termostat (20) ajuste la butée (19) de l'accélérateur (15) pour assimiler la marche à vide à la température de moteur.

6. Disposition de réglage selon au moins une ou plusieurs des revendications précédentes, caractérisée en ce qu'une avance automatique dépendante de la pression d'assimilation (33) ajuste la butée de la tige d'ajustage de la quantité maximale de carburant QE (3) par un levier (22) pour assimiler la quantité maximale d'alimentation en carburant à la pression d'assimilation d'un turbocompresseur.

7. Disposition de réglage selon au moins une ou plusieurs des revendications précédentes, caractérisée en ce que la disposition de réglage est intégrée de préférence dans la culasse de cylindre du moteur.
